# EUROPÄISCHE PATENTSCHRIFT

(11) **EP 1 076 766 B1**
(45) Veröffentlichungstag und Bekanntmachung des Hinweises auf die Patenterteilung: **30.10.2002**
(21) Anmeldenummer: 99920815.0
(22) Anmeldetag: 29.04.1999
(51) Int. Cl.: F02M 47/02, F02M 59/46

(54) **BETÄTIGUNGSVORRICHTUNG FÜR EINE HOCHDRUCK-EINSPRITZDÜSE FÜR FLÜSSIGE EINSPRITZMEDIEN**
CONTROL DEVICE FOR A HIGH-PRESSURE INJECTION NOZZLE FOR LIQUID INJECTION MEDIA
DISPOSITIF D'ACTIONNEMENT POUR INJECTEURS HAUTE PRESSION POUR SUBSTANCES D'INJECTION LIQUIDES

(30) Priorität: 07.05.1998 DE 19820341
(43) Veröffentlichungstag der Anmeldung: 21.02.2001
(73) Patentinhaber: DaimlerChrysler AG, 70567 Stuttgart (DE)
(72) Erfinder: HOFFMANN, Karl-Heinz, D-70619 Stuttgart (DE); KRENZ, Olav, D-71229 Leonberg (DE); MÜLLER, Manfred, D-70199 Stuttgart (DE); STENGER, Claus, D-70376 Stuttgart (DE)
(86) Internationale Anmeldenummer: EP9902908
(87) Internationale Veröffentlichungsnummer: WO99057429

(56) Entgegenhaltungen:
- EP-A- 0 753 658
- EP-A- 0 851 114
- DE-A- 19 650 865
- DE-A- 19 708 104
- US-A- 5 370 355

## Beschreibung

Die Erfindung betrifft eine Betätigungsvorrichtung für eine Hochdruck-Einspritzdüse für flüssige Einspritzmedien, bei der das Einspritzmedium mit Hochdruck an der Düse ansteht und über die Düse in Bezug auf Einspritzzeitpunkt, Einspritzdauer und/oder Einspritzmenge zugemessen wird, insbesondere eine Betätigungsvorrichtung für eine Hochdruck-Kraftstoff-Einspritzdüse für Brennkraftmaschinen mit Selbstzündung und Common-Rail-Kraftstoffversorgung gemäß dem Oberbegriff des Anspruches 1.

Einspritzdüsen der vorgenannten Art sind aus der EP 0 753 658 A bekannt und bestehen aus dem Düsenteil mit der Düsennadel, die in Schließrichtung federbelastet ist und einem in axialer Verlängerung der Düsennadel vorgesehenen und in der Verbindung zur Betätigungsvorrichtung liegenden Ventilkolben, der von dem unter Hochdruck stehenden Einspritzmedium in Schließrichtung der Düsennadel beaufschlagt ist und damit die Düsennadel zwischen den Einspritzungen geschlossen hält. Der Druckraum, der einerseits über den Ventilkolben begrenzt ist, ist über eine Drossel an die Hochdruckversorgung, also die gemeinsame Verteilerleiste bei Common-Rail-Einspritzsystemen für Brennkraftmaschinen angeschlossen und steht andererseits über eine weitere Drossel mit dem Rücklauf des Versorgungssystems für das Einspritzmedium in Verbindung, wobei die in der Verbindung zum Rücklauf liegende Drossel über ein durch eine Ventilkugel gebildetes Sperrglied der Betätigungsvorrichtung absperrbar ist. Die Ventilkugel als Sperrglied ist einem Magnetanker zugeordnet, der einen Ankerbolzen und eine auf diesem längsverschiebbar geführte Ankerplatte umfasst, welche mit der Magnetspule des der Betätigungsvorrichtung zugeordneten Magnetventiles zusammenwirkt. Die Längsverschiebbarkeit der Ankerplatte gegenüber dem Ankerbolzen in öffnungsrichtung des Sperrgliedes, also in Richtung auf die Magnetspule ist durch einen dem Ankerbolzen zugeordneten Anschlag begrenzt, wobei die Ankerplatte in Richtung auf diesen Anschlag über eine relativ weiche Ankerfeder belastet ist. In Gegenrichtung, also in Richtung auf die Schließlage des Sperrgliedes ist der Ankerbolzen über eine Ventilfeder belastet, die so ausgelegt ist, dass sie einerseits die Schließlage aufrecht erhält, andererseits aber bei Bestromung der Magnetspule überdrückt werden kann, so dass das Sperrglied öffnet und der Druckraum über dem Ventilkolben über die Drossel mit dem Rücklauf in Verbindung steht. Dies führt dazu, dass die vom Ventilkolben auf die Düsennadel in Schließrichtung ausgeübte Kraftzumindest so weit abgebaut wird, dass die Düsennadel über das an dieser anstehende Hochdruckmedium in öffnungsrichtung abgedrängt werden kann und damit die Einspritzöffnungen freigibt.

Der Magnetanker, bestehend aus Ventilkugel als Sperrglied, Ankerbolzen und Ankerplatte, bewegt sich - anschlagbegrenzt einerseits durch die Sitzfläche der Ventilkugel und andererseits durch einen gehäuseseitigen Anschlag für den Ankerbolzen - zur Durchführung der Einspritzvorgänge sehr schnell zwischen den Anschlägen hin und her, wobei die entsprechenden öffnungszeiträume zwischen zirka 0, 2 und 2 ms liegen, und der Hub in der Größenordnung von ca. 50 µm liegt.

In Verbindung mit den hohen Drücken, die zu beherrschen sind, den hohen Schaltgeschwindigkeiten und auch den hohen positiven und negativen Beschleunigungen beim Auftreffen auf die Anschläge treten starke elastische Schwingungen auf, die dazu führen können, dass die Ventilkugel als Sperrglied beim Ausfedern aus dem Anschlag, der durch den Dichtsitz für die Ventilkugel gebildet wird, trotz der in Schließrichtung wirkenden, über die Ventilfeder aufgebrachten Kräfte nochmals kurz öffnet. Um dieses Wiederöffnen zu verhindern ist die Ankerplatte beweglich auf dem Ankerbolzen gelagert, wobei sie über die Ankerfeder in Öffnungsrichtung des Ventiles gegen den zugehörigen Anschlag am Ankerbolzen gedrückt wird. Beim Aufschlagen des Ankerbolzens, bzw. der Ventilkugel auf dem Ventilsitz löst sich die Ankerplatte in Folge ihrer Massenträgheit unter Überwindung der über die Ankerfeder auf sie ausgeübten Abstützkraft von ihrem Anschlag, und verringert so die beim Aufschlag wirksame Masse des Magnetankers. Dadurch bleibt die Massekraft des Magnetankers beim Ein- bzw. Ausfedern unterhalb der Vorspannkraft der Ventilfeder.

Um trotz dieser Maßnahmen auftretende Schwingungseffekte, die die Einspritzvorgänge unkontrolliert beeinflussen, insbesondere die jeweiligen Einspritzzeiten und Einspritzmengen, ist bei der bekannten Lösung der Ankerbolzen in einem mit Einspritzmedium gefüllten Bereich mit einem Radialbund versehen, dem in Öffnungsrichtung des durch die Ventilkugel gebildeten Sperrgliedes der Betätigungsvorrichtung eine gehäuseseitige Anschlagfläche zugeordnet ist, so dass die Öffnungsbewegung des Ankerbolzens durch Verdrängen von im Spalt zwischen Radialbund und Anschlagfläche befindlichem Einspritzmedium gedämpft wird, wobei diese Dämpfung Schwingungseffekte, die von der axial beweglichen Ankerplatte beim Aufsetzen des durch die Ventilkugel gebildeten Sperrgliedes, also beim Schließen des Sperrgliedes ausgehen, nicht beeinflusst.

Die Ankerplatte bewegt sich beim Auftreffen der Ventilkugel auf ihren Sitz gegen die Kraft der Ankerfeder in Schließrichtung des Ankerbolzens, womit in erwünschter Weise die mit dieser Verzögerung des Ankerbolzens verbundenen Massenkräfte reduziert werden. Die Ankerplatte bewegt sich aber nicht nur gegen die Kraft der Ankerfeder bis zum jeweiligen Umkehrpunkt, sondern wird in, der Folge über die Ankerfeder, obwohl diese verhältnismäßig schwach ausgebildet ist, auch in Richtung auf den ihr zugeordneten, am Ankerbolzen vorgesehenen Anschlag zurückgedrängt. Beim Auftreffen auf den Anschlag treten dabei wiederum Massenkräfte auf, die zwar sehr viel kleiner sind, die aber dennoch eine geringfügige Bewegung des Ankerbolzens in Öffnungsrichtung des Sperrgliedes nach sich ziehen können, auch wenn dies letztlich nicht zu einem Öffnen, sondern nur zu einer Entlastung in der Sitzfläche führt. Insbesondere können sich diese Schwingungseffekte dann ungünstig auswirken, wenn eine gewisse zeitliche Überlagerung zur Ansteuerung des Magnetventils gegeben ist, so beispielsweise bei einer mit geringem zeitlichen Abstand zur Voreinspritzung folgenden Haupteinspritzung.

Hierfür kann unter anderem maßgebend sein, dass die bei der Bremsverzögerung der Ankerplatte auftretende Massenkraft der Vorspannkraft der Ventilfeder entgegengerichtet ist und dadurch die effektive Vorspannkraft verringert. Fällt das Aufschlagen der Ankerplatte mit dem Einschalten des Magneten zeitlich zusammen, so hat die verringerte effektive Vorspannkraft eine Reduzierung der Ansprechzeit des Magnetventiles zur Folge. Der entgegengesetzte Effekt tritt ein, wenn der Magnet vor dem Aufschlagen eingeschaltet wird.

Eine weitere Beeinflussung kann sich dadurch ergeben, dass sich beim Aufschlagen der Ankerplatte auf den ihr am Ankerbolzen zugeordneten Anschlag die Geschwindigkeit des Magnetankers insgesamt ändert, und zwar von einem positiven zu einem negativen Maximalwert. Wird der Magnet während dieser Zeit bestromt, so wird diese momentane Geschwindigkeit des Magnetankers als Anfangsgeschwindigkeit für eine folgende Ankerhubbewegung wirksam. Das bedeutet, dass sich entsprechende Abweichungen - ins Langsame oder ins Schnelle - von der Öffnungsgeschwindigkeit ergeben, die sich ausgehend von einem Ruhezustand einstellt. Entsprechende Beeinflussungen ergeben sich auch, wenn der Magnet während der Flugphase der Ankerplatte, also bei Zwischenstellungen der Ankerplatte eingeschaltet wird.

Da derartige Schwingungsvorgänge, wie sie beispielsweise beim Auftreffen der Ankerplatte auf den Anschlag auftreten, nicht schlagartig abklingen, kann es zum sogenannten Ankerprellen, einem wiederholten Anschlagen der Ankerplatte am Anschlag mit abnehmender Intensität kommen, mit der Folge zusätzlicher Beeinflussungen, die insgesamt das Einhalten der vorgegebenen gewünschten Einspritzwerte beeinträchtigen, damit eine korrekte Zumessung der Einspritzmenge sehr erschweren und, bezogen auf Einspritzsysteme für Brennkraftmaschinen von Fahrzeugen, sowohl die Leistungsentfaltung wie auch das Fahrverhalten negativ beeinflussen können.

Ferner ist aus der US 5 370 355 ein insbesondere in Verbindung mit Einspritzpumpen einzusetzendes, die Kraftstoffeinspritzung steuerndes, schnell schaltendes Magnetventil bekannt, bei dem Ankerplatte und Ankerbolzen eine starre Einheit bilden, die über eine am Ankerbolzen angreifende und diesen entgegen der Hubrichtung des Magneten belastende, gehäuseseitig abgestützte Tellerfeder beaufschlagt ist. Die Tellerfeder grenzt als Membran zugleich den Magnetraum gegen die vom Einspritzmedium beaufschlagte Seite ab, in deren Bereich der Ankerbolzen einen Radialbund aufweist, dem eine gehäuseseitige Anschlagfläche zugeordnet ist, so dass die durch Ankerplatte und Ankerbolzen gebildete Einheit beim Abschalten des Magneten und bei entsprechender Belastung über die Tellerfeder durch Verdrängen des zwischen Radialbund und Anschlagfläche befindlichen Einspritzmediums gedämpft wird.

Koaxial zum gehäuseseitig geführten Ankerbolzen ist ein Kolbenschieber vorgesehen, über den - im Sinne eines 2/2-Wegeventiles - der Kraftstoffdurchlauf durch das Ventil gesteuert wird, wobei der Kolbenschieber in seiner Sperrlage, also bei den Durchlauf sperrender Lage eine Anschlagstellung gegenüber dem Gehäuse einnimmt, belastet durch eine gegen den Ankerbolzen abgestützte Feder.

Die maximale Ausfahrlänge, und damit die Vorspannung der den Kolbenschieber beaufschlagenden Feder ist bei bestromten Magnetem und in der Öffnungsstellung befindlichem Kolbenschieber durch einen zum Ankerbolzen koaxialen und in diesen eingeschraubten Anschlagbolzen bestimmt, auf dessen Anschlagkopf der Kolbenschieber mit seiner entsprechenden Stirnseite unter Federlast abgestützt ist. Befindet sich der Kolbenschieber in seiner Schließstellung, entsprechend der Stellung des Ankers bei nicht bestromtem Magneten, so ist der in den Kolbenschieber eintauchende Anschlagbolzen mit seinem Anschlagkopf von der durch die Stirnseite gebildeten Anschlagfläche des Kolbenschiebers abgehoben, und über die entsprechend diesem Hubspiel erhöhte Federspannung ist der Kolbenschieber belastet. Bei dieser Lösung wird zwar der Anker mit dem Ankerbolzen beim Abfallen nach Abschalten des Magneten gedämpft und es ist eine gewisse Entkopplung zwischen Kolbenschieber einerseits sowie Anker und Ankerbolzen andererseits aufgrund der lediglich federnden Abstützung gegeben, eine Dämpfung etwaiger Schwingungen des Kolbenschiebers beim Aufschlagen auf dessen Sitzfläche findet aber nicht statt, wobei diesbezügliche Probleme infolge der Ausbildung des Sperrgliedes als Kolbenschieber und der dadurch gegebenen schwingungshemmenden Gleitführungen ohnehin nicht berührt sind.

Der Erfindung liegt die Aufgabe zugrunde, eine Betätigungsvorrichtung der eingangs genannten Art in ihrem Schwingungsverhalten zu verbessern und dadurch eine Stabilisierung der Einspritzvprgänge zu erreichen.

Gemäß der Erfindung wird dies bei einer Betätigungsvorrichtung der eingangs genannten Art dadurch erreicht, dass als Dämpfer zumindest ein Massekörper vorgesehen ist, der, bezogen auf die Bewegungsrichtung des Ankerbolzens, gegenüber der Ankerplatte beweglich auf deren vom Betätigungsmagneten abgewandter Seite angeordnet und in Richtung auf eine Anlageposition an der Ankerplatte federnd abgestützt ist. Bei dieser zu einem besonders einfachen Aufbau führenden und auch im Hinblick auf die Nutzung der räumlichen Verhältnisse in dem den Anker aufnehmenden Ankerraum besonders vorteilhaften Lösung wird der Massekörper mit verhältnismäßig geringer Vorspannkraft gegen die Ankerplatte gedrückt. Die Vorspannkraft ist dabei in Ausgestaltung der Erfindung so bemessen, dass der Massekörper während der Zeit, in der sich die Ankerplatte durch den Magneten angezogen auf diesen zu bewegt, quasi stehen bleibt. Der Massekörper verharrt damit während der Ventilöffnungszeit in Ruhe und kann in Folge seiner Massenträgheit der Ankerplatte zunächst nicht folgen. Stößt die Ankerplatte bei maximalem Öffnungshub gegen ihren Anschlag am Ankerbolzen, so trifft sie bei der Rückfederung zeitverzögert auf den Massekörper. Die Rückfederung der Ankerplatte wird dabei durch den aufprallenden Massekörper quasi kompensiert und entsprechende Bewegungsenergie auf den Massekörper übertragen. Die Ankerplatte führt nach diesem Stoß insbesondere dann nur noch eine sehr geringe Bewegung aus, wenn das Verhältnis der Massen von Ankerplatte und Massekörper etwa 1 zu 1 ist, und die Stoßzahl nicht viel kleiner als 1. Dadurch wird erreicht, dass die Ankerplatte nahezu in der Anschlagstellung verharrt und an ihrem Anschlag anliegt, wenn, auf den Fall der Kraftstoffeinspritzung in eine Brennkraftmaschine bezogen, nach der Voreinspritzung eine weitere Voreinspritzung oder die Haupteinspritzung folgt, wobei der zeitliche Abstand zur Ersteinspritzung bei maximal etwa 2 ms liegt.

Der Massekörper seinerseits ist dann zwar noch nicht in Ruhe, klingt in seiner Schwingung aber ab und gelangt insbesondere über die ihn beaufschlagende schwache Stützfeder als Massekörperfeder während der Schließzeit des Magnetventiles wiederum in seine Ruhelage gegenüber der Ankerplatte, so dass für folgende Einspritzvorgänge wiederum die gleiche Ausgangslage erreicht wird.

Insbesondere in Verbindung mit einer Ausgestaltung, bei der der Ankerbolzen mit der Ankerplatte in dem über das Absperrventil gesteuerten Leitungsweg zum Rücklauf liegt oder an diesen zumindest soweit angeschlossen ist, dass der Ankerraum flüssigkeitsgefüllt ist, ergibt sich auch eine zusätzliche hydraulische Dämpfung, die insbesondere ein schnelles Abklingen der Bewegungen des Massekörpers begünstigt, wobei hierzu eine entsprechend enge Führung des Massekörpers im Ankerraum sowie auch Gestaltungen der Ankerplatte und/oder des Massekörpers beitragen können, die in Verbindung mit der axialen Bewegung des Massekörpers zu einer entsprechenden Flüssigkeitsverdrängung und damit verbunden einer gewissen Dämpfung führen.

Besonders zweckmäßig ist es in diesem Zusammenhang, wenn der Massekörper und/oder die Ankerplatte sich axial erstreckende, höckerartige Fortsätze aufweisen, die entsprechende radiale Zwischenräume freilassen, so dass trotz Anliegen des Massekörpers an der Ankerplatte eine radiale Durchströmung möglich ist.

Um bei den gegebenen, sehr beengten Bauverhältnissen eine zusätzliche Montage des bevorzugt ringförmig ausgestalteten Massekörpers mit Lage desselben im Ankerraum zu ermöglichen, ist erfindungsgemäß die den Massekörper beaufschlagende Massekörperfeder als spiralförmig gewendelte Schraubenfeder ausgebildet, deren Windungen axial ohne Überdeckung zueinander sind, so dass bei zusammengedrückter Feder die Windungen ineinander und in einer Ebene liegen.

Im Rahmen der Erfindung ist es allerdings auch möglich, die Massekörperfeder als Membranfeder auszugestalten, gegebenenfalls und bevorzugt als entsprechend radial geschlitzte, radiale Finger aufweisende Membranfeder, so dass ein kleines Bauvolumen bei guter hydraulischer Durchströmbarkeit und weichem Federverhalten erreicht werden kann.

In weiterer Ausgestaltung der Erfindung kann es zweckmäßig sein, den Massekörper in zwei hintereinander liegende Teilkörper aufzuteilen. Während es bei einteiligem Massekörper zweckmäßig ist, auch unter räumlichen Gesichtspunkten, diesen in seiner Masse in etwa der Masse der Ankerplatte entsprechend zu wählen, ist dies bei auf mehrere Teilköper aufgeteiltem Massekörper kaum noch möglich. Sind aber kleinere Teilmassen gegeben, so ist es zweckmäßig, diese Teilmassen elastisch gegeneinander abzustützen, um einen elastischen Stoß zu realisieren, der den beschriebenen Bewegungsablauf - weitmöglichstes Verharren der Ankerplatte in ihrer Ausgangsstellung am Anschlag, nach Transformation der Stoßenergie auf die Teilkörper - möglich macht. Auch bei dieser Lösung ist es zweckmäßig, zwischen den hintereinander angeordneten Teilkörpern einen ausreichenden Abstand zu lassen, damit beim Auseinanderlaufen der Teilkörper auftretende Strömungen nicht behindert werden und über dadurch bedingte Druckdifferenzen die Teilkörper nicht zusammengehalten werden, und dadurch quasi als ein Körper wirken.

In weiterer Ausgestaltung der Erfindung kann der Massekörper auch als Schichtkörper ausgebildet sein. Als entsprechende Schichtkörper können blattfederartig aufgebaute Massekörper Verwendung finden, bei denen durch Reibung der einzelnen Schichtelement aneinander eine zusätzliche Dämpfung erreicht wird, pder auch Massekörper, bei denen durch entsprechende Formgebung der die jeweilige Schicht bildenden Elemente, beispielsweise Ringscheiben, quasi Flüssigkeitspolster zwischen den einzelnen Scheiben gebildet sind, die bei Relativbewegungen zwischen den einzelnen Scheiben dämpfend wirken. Eine solche Lösung lässt sich in besonders einfacher Weise dadurch realisieren, dass der Massekörper als Schichtkörper aus gewölbten Federstahlscheiben aufgebaut ist, von denen unterschiedlich stark gewölbte übereinander liegen, derart, dass sich abwechselnd radial innen und radial außen eine Abstützung ergibt, mit der Folge entsprechender Flüssigkeitsspalte.

Eine zusätzliche hydraulische Bedämpfung lässt sich im Rahmen der Erfindung auch dadurch verwirklichen, dass die den Massekörper bildenden Schichtkörper so aufeinander abgestimmt und/oder so innerhalb des Ankerraumes angeordnet sind, dass sich bezogen auf ihre Bewegungen enge Quetschspalte für die durchtretende Flüssigkeit ergeben, mit der Folge einer hydraulischen Dämpfung. Eine diesbezügliche Lösung, die sich besonders einfach gestalten lässt, besteht erfindungsgemäß darin, dem Massekörper bezüglich seines radial inneren Umfanges, gegebenenfalls zusätzlich zu einer entsprechend dimensionierten Spaltbemessung gegenüber dem Umfang des Ankerraumes, eine zylindrische Führung zuzuordnen, durch die sich entsprechend enge Ringspalte ergeben. Erreichbar ist dies durch ein in seinem Außendurchmesser, bezogen auf den Innendurchmesser des ringförmigen Massekörpers, nur geringfügig kleineres, zum Massekörper einen Spalt abgrenzendes Führungsrohr, das axial über einen radialen Kragen festgelegt sein kann, wobei dieser Kragen erfindungsgemäß in der Abstützung der dem Massekörper zugeordneten Stützfeder gegenüber dem Gehäuse angeordnet sein kann.

Weitere erfindungsgemäße Merkmale und Ausgestaltungen ergeben sich aus den Unteransprüchen. Ferner wird die Erfindung mit weiteren Details anhand der nachstehenden Ausführungsbeispiele erläutert. Es zeigen:
- Figur 1: eine stark schematisierte Darstellung einer Hochdruck-Einspritzdüse, bei der das Einspritzmedium, insbesondere Kraftstoff mit Hochdruck an der Düse ansteht und über die Düse in Bezug auf Einspritzzeitpunkt, Einspritzdauer und/oder Einspritzmenge zugemessen wird, einschließlich der der Düse zugeordneten Betätigungsvorrichtung,
- Figur 2: ein Detail der Betätigungsvorrichtung, etwa entsprechend dem Ausschnitt A in Figur 1 in einer Schnittdarstellung im vergrößerten Maßstab,
- Figur 3: eine Schnittdarstellung des in der Darstellung gemäß Figur 2 verwendeten Massekörpers,
- Figur 4: eine vergrößerte Darstellung der dem Massekörper zugeordneten Stützfeder,
- Figur 5: eine weitere Darstellung entsprechend jener gemäß Figur 2, aber mit auf zwei Teilkörper aufgeteiltem Massekörper,
- Figur 6: eine der Figur 2 im Wesentlichen entsprechende Darstellung mit einem Massekörper und/oder Dämpfer als Schichtkörper, wobei der Massekörper und/oder Dämpfer im Wesentlichen blattfederartig aufgebaut ist,
- Figur 7: eine der Figur 2 entsprechende Darstellung mit einem mehrteiligen Massekörper und/oder Dämpfer, Ringscheiben aufgebaut ist,
- Figur 8: eine Darstellung gemäß Figur 2, wobei dem Massekörper mit dem Ziel einer verstärkten hydraulischen Dämpfung ein zusätzliches Führungsrohr zugeordnet ist,
- Figur 9: eine dem Ausschnitt gemäß Figur 2 entsprechende Darstellung in einer Ausgestaltung, in der die Ankerplatte über eine Ankerfeder abgestützt ist, die hohe innere Materialdämpfung aufweist, und
- Figur 10: eine der Figur 9 weitgehend entsprechende Darstellung, bei der der Ankerfeder in der Abstützung der Ankerplatte gegenüber dem Gehäuse ein federnder Stützkörper mit hoher innerer Materialdämpfung zugeordnet ist.

Figur 1 zeigt den Gesamtaufbau einer aus der Praxis bekannten Hochdruck-Einspritzdüse 1 für mit Selbstzündung arbeitende Brennkraftmaschinen, bei der der Kraftstoff als Einspritzmedium mit Hochdruck an der Düse ansteht und über die Düse in Bezug auf Einspritzzeitpunkt, Einspritzdauer und Einspritzmenge zugemessen wird, wobei die entsprechende Zumessung über eine Betätigungseinrichtung 3 erfolgt, die der Düse zugeordnet ist und die über eine hier nicht dargestellte Steuerung, beispielsweise eine mit der Motorsteuerung kombinierte Steuerung angesprochen wird. Solche Einspritzdüsen 1 finden in Common-Rail-Einspritzsystemen Verwendung, bei denen die Zuführung des unter Hochdruck, d.h. mit Drücken bis etwa in die Größenordnung von 1700 bar, stehenden Kraftstoffes auf die jeweilige Kraftstoffdüse von einer Verteilerleiste aus erfolgt, die über eine Hochdruckpumpe mit Kraftstoff versorgt wird, was hier nicht weiter gezeigt ist.

Im Ausführungsbeispiel gemäß Figur 1 ist die Einspritzdüse insgesamt mit 1 bezeichnet und umfaßt einen Düsenteil 2 und die Betätigungsvorrichtung 3. Im Düsenteil 2 liegt die Düsennadel 4, die im Düsenkörper 5 geführt ist und die über eine Düsenfeder 6 axial beaufschlagt ist. In Verlängerung der Düsennadel 4 ist im Düsenhalter 7 ein Ventilkolben 8 angeordnet, der sich über eine durch den Düsenhalter 7 verlaufende Druckstange 9 auf der Düsennadel 4 abstützt und der in einem Ventilstück 10 eine Wandung eines volumenveränderlichen Druckraumes 11 bildet, der über eine Drossel 12 mit dem Zulauf 13, also der Hochdruckseite in Verbindung steht, von der aus ein Kanal 14, der durch den Düsenhalter 7 und den Düsenkörper 5 verläuft, zur Düsennadel 4 führt. Entsprechend dem im Druckraum 11 herrschenden Druck ist die Düsennadel 4 über den Ventilkolben 8 und die Druckstange 9 parallel zur Düsenfeder 6 in Schließrichtung belastet. Eine Belastung in Gegenrichtung ergibt sich über den Anschluß der Druckkammer 15 mittels des Kanales 14 an die Hochdruckseite, wobei im Bereich der Druckkammer 15 die Düsennadel 4 eine Druckschulter 16 aufweist.

Sind sowohl der Druckraum 11 wie auch die Druckkammer 15 mit der Hochdruckseite (Zulauf 13) verbunden, so ist die Düsennadel 4 in ihrer Schließstellung gehalten und deckt die im Bereich der Düsenspitze liegenden Spritzlöcher 17 ab. Wird der Druck im Druckraum 11 abgebaut, in der Druckkammer 15 aber aufrechterhalten, so wird die Düsennadel 4 entgegen der Belastung durch die Düsenfeder 6 angehoben und gibt die Spritzlöcher 17 frei, so daß Kraftstoff eingespritzt wird.

Die Einspritzdüse 1 weist desweiteren im Bereich der Betätigungsvorrichtung 3 einen Rücklauf 18 auf, der die innerhalb der Düse 1 anfallenden Leckölmengen aufnimmt und mit dem ferner der Druckraum 11 über eine Drossel 19 verbunden ist, die das Ventilstück 10 im Übergang vom Druckraum 11 auf den Ankerraum 20 der Betätigungsvorrichtung 3 durchsetzt und die über das als Ventilkugel 21 ausgebildete Sperrglied der Betätigungsvorrichtung 3 absperrbar ist.

Die Betätigungsvorrichtung 3, deren Aufbau insbesondere auch aus Figur 2 erkennbar ist, umfaßt einen Betätigungsmagneten 22 mit einem Magnetanker 23, bestehend aus dem Ankerbolzen 24, dem mit diesem fest verbundenen, als Ventilkugel 21 ausgebildeten Sperrglied und einer Ankerplatte 25, die über eine Ankerfeder 26 in Richtung auf einen gegenüber dem Ankerbolzen 24 festen Anschlag 27 belastet ist. Der Anschlag 27 begrenzt dabei den Verschiebeweg der Ankerplatte 25 gegenüber dem Ankerbolzen 24 in Richtung auf den Betätigungsmagneten 22 mit Spule 28 und Magnetkern 29. Der Ankerbolzen 24 taucht mit seinem über die Ankerplatte 25 hinausragenden, der Ventilkugel 21 gegenüberliegenden Ende in die vom Magnetkern 29 umschlossene, zentrale Durchgangsöffnung 30 ein, in der die den Ankerbolzen 24 in Schließrichtung des Sperrgliedes 21 belastende Magnetventilfeder 31 angeordnet ist.

Der Ankerbolzen 24 ist seinerseits in seinem axialen Verschiebeweg ebenfalls anschlagbegrenzt, und zwar einmal durch die nicht weiter bezeichnete Sitzfläche der als Sperrglied dienenden Ventilkugel 21, wobei diese Sitzfläche dem Ventilstück 10 zugeordnet ist. In Gegenrichtung ist die Anschlagbegrenzung durch eine Ankerscheibe 32 gegeben, deren Abstand zum Ventilstück 10 durch eine dazwischenliegende Einstellscheibe 33 eng toleriert festzulegen ist und die in Richtung auf die Einstellscheibe 33 über eine Spannmutter 34 festgelegt ist, die in den Düsenhalter 7 einschraubbar ist. Entsprechend diesem Aufbau mündet die Drossel 19 im Ventilstück 10 bei geöffnetem, durch die Ventilkugel 21 gebildeten Sperrglied auf dem Ankerraum 20 aus, der über die Durchgangsöffnung 30 mit dem Rücklauf 18 verbunden ist.

Wird über die Betätigungsvorrichtung 3 durch Bestromung der Spule 28 des Betätigungsmagneten 22 die Ankerplatte 25 in Richtung auf den Betätigungsmagneten 22 gezogen, so nimmt die Ankerplatte 25 über den Anschlag 27 den Ankerbolzen 24 mit und hebt dadurch die Ventilkugel 21 als Sperrglied von ihrem Sitz am Ventilstück 10 ab, womit die Drossel 19 freigegeben wird. Über die Drossel 19 steht der Druckraum 11 mit dem Rücklauf 18 in Verbindung, und mit Freigabe der Verbindung zum Rücklauf 18 über die Drossel 19 wird der Druck im Druckraum 11 abgebaut, da ein sofortiger Druckausgleich durch die in der Verbindung zum Zulauf 13 liegende Drossel 12 verhindert wird. Mit Abfallen des Druckes im Druckraum 11 und weiter gegebenem Anschluß der Druckkammer 15 an den Zulauf 13 wird die Düsennadel 4 aufgrund der gegebenen Beaufschlagung der Druckschulter 16 angehoben, und gibt damit die Spritzlöcher 17 frei. Die bei dem angesprochenen System außerordentlich hohen Einspritzdrücke, die in Abhängigkeit vom jeweils in der nicht dargestellten Verteilerleiste anstehenden Druck bis in die Größenordnung von etwa 1700 bar reichen, lassen sich bei dem geschilderten System bei vergleichbar schwach dimensionierten Federn (Düsenfeder 6, Ventilfeder 31) aufgrund dessen beherrschen, daß die anstehenden Arbeitsdrücke gleichzeitig als Schließ- bzw. Öffnungsdrücke genutzt werden und daß über die entsprechend beaufschlagten Flächen im Druckraum 11 bzw. in der Druckkammer 15 die notwendigen Stell- bzw. Haltekräfte weitgehend hydraulisch aufgebracht werden. Dies ist auch die Voraussetzung dafür, daß sich die außerordentlich kurzen Schaltzeiten in der Größenordnung zwischen etwa 0,2 und 2 ms verwirklichen lassen, und dies bei kleinen Schaltwegen der Betätigungsvorrichtung 3 in der Größenordnung von etwa 50 µm.

Die kurzen Schaltzeiten bringen es mit sich, daß die Wegbegrenzungen durch die Anschläge und die beim Auftreffen auf die Anschläge auftretenden Schwingungen die vorgegebenen Einspritzsteuerzeiten, und damit auch die Einspritzmengen nachhaltig beeinflussen können, was Störungen im Maschinenbetrieb nach sich ziehen kann. Eine Maßnahme zur Vermeidung dieser Störungen bzw. der die Störungen verursachenden Schwingungen besteht bei der geschilderten Lösung darin, die Ankerplatte 25 beweglich auf dem Ankerbolzen 24 zu führen, und sie nur durch eine relativ weiche Ankerfeder 26 in Richtung auf den Anschlag 27 zu belasten. So kann sich beim Aufschlagen des Ankerbolzens 24 mit der Ventilkugel 21 auf den zugehörigen Sitz am Ventilstück 10 die Ankerplatte 25 infolge ihrer Massenträgheit von ihrem Anschlag 27 lösen, mit der Folge, daß die wirksame Gesamtmasse des Magnetankers 23 beim Aufschlagvorgang verringert wird und dadurch die Massenkraft unterhalb der Vorspannkraft der Ventilfeder 31 bleibt, so daß ein schwingungsbedingtes Öffnen der Drossel 19 über die Ventilkugel 21 im Regelfall vermieden ist.

Hebt die Ankerplatte 25 gegenüber dem Anschlag 27 ab, so wird sie nachfolgend - die Ventilkugel 21 befindet sich mittlerweile in Sperrstellung - unter dem Einfluß der wenn auch schwachen Ankerfeder 26 gegen den Anschlag 27 zurückgeschoben. Beim Auftreffen auf den Anschlag 27 ergibt sich eine Massenkraft, die der Schließkraft für die Ventilkugel 21 entgegengerichtet ist und den Ankerbolzen 24 in Öffnungsrichtung des Ventiles beaufschlagt, wobei sich zumindest eine Verringerung des Schließdruckes für die Ventilkugel 21 im zugehörigen Ventilsitz ergibt. Darüber hinaus wirken sich die diesbezüglichen Schwingungseffekte auch ungünstig auf die Einhaltung der vorgegebenen Einspritzzeiten aus.

Die bei der Bremsverzögerung der Ankerplatte 25 auftretende Massenkraft ist nämlich der Vorspannkraft der Ventilfeder 31 entgegengerichtet und reduziert dadurch die effektive Vorspannkraft. Fällt das Aufschlagen der Ankerplatte 25 am Anschlag 27 mit dem Einschalten des Magneten 22 zusammen, so folgt daraus auch eine Verkürzung der Ansprechzeit des Magnetventils bei der Bestromung. Der entgegengesetzte Effekt tritt ein, wenn der Betätigungsmagnet 22 vor dem Aufschlagen der Ankerplatte 25 auf den Anschlag 27 bestromt wird.

Beim Aufschlagen der Ankerplatte 25 auf den am Ankerbolzen 24 angeordneten Anschlag 27 ergibt sich desweiteren für den gesamten Magnetanker 23 (Ankerplatte 25, Ankerbolzen 24 und Ventilkugel 21) eine Veränderung der Geschwindigkeit von einem positiven zu einem negativen Maximalwert. Diese momentane Geschwindigkeitsänderung überlagert sich dann, wenn sie mit dem Einschalten des Betätigungsmagneten 22 zusammenfällt, als Anfangsgeschwindigkeit der nachfolgenden Hubbewegung des Magnetankers 23. Das bedeutet entsprechende Abweichungen ins Langsame oder ins Schnelle in der Ankerhubbewegung, und damit wiederum entsprechende Streuungen bezogen auf die vorgegebenen Einspritzsteuerwerte.

Um dem zu begegnen wird bei der Erfindung für die Ankerplatte 25 eine Dämpfung vorgesehen und diese wird bei dem Ausführungsbeispiel gemäß Figur 2, das eine bevorzugte Lösung der Erfindung zeigt, durch einen Massekörper 35 realisiert, der, wie in Figur 3 dargestellt, als Ringkörper 36 ausgebildet ist, welcher in Richtung auf die Ankerplatte 25 mit Höckern 37 versehen ist, die über den Umfang des Ringkörpers 36 verteilt an dessen Innenumfang vorgesehen sind, so daß zwischen den Höckern 37 radiale Durchtrittsöffnungen verbleiben. Diese sind von Vorteil, um bei den axialen Relativbewegungen der Ankerplatte 25 gegenüber dem Massekörper 35 die Bildung hydraulischer Polster zu vermeiden. Weiter ist es zur Realisierung einer zusätzlichen hydraulischen Dämpfung zweckmäßig, wenn der Außenumfang des Ringkörpers 36 nur geringes Spiel gegenüber dem Innenumfang des Ankerraumes 20 aufweist, wobei der Innenumfang mit 38 bezeichnet ist, so daß Axialbewegungen des Massekörpers 35 auch dadurch hydraulisch gedämpft werden, daß die Hydraulikflüssigkeit durch verhältnismäßig enge Spalte gedrückt wird.

In Richtung auf die Ankerplatte 25 ist der Massekörper 35 durch eine Massekörperfeder 39 belastet, die verhältnismäßig weich ausgelegt ist und die zudem als spiralig gewickelte Schraubenfeder so gestaltet ist, daß in zusammengedrücktem Zustand ihre Windungen überschneidungsfrei ineinander liegen, wodurch die Feder 39 im zusammengedrückten Zustand eine Höhe aufweist, die der Materialdicke des Federdrahtes entspricht. Eine solche Ausgestaltung ist zweckmäßig, um den Massekörper 35 bei möglichst geringer Bauhöhe unterhalb der Ankerplatte 25 montieren zu können und den Anschlag 27 ungeachtet des der Ankerplatte 25 zugeordneten, zusätzlichen Massekörpers 35 unter axialer Verschiebung der Ankerplatte 25 auf dem Ankerbolzen 24 montieren zu können. Figur 2 zeigt desweiteren, daß die Ankerplatte 25 zur Führung auf dem Ankerbolzen 24 einen halsartigen Fortsatz 40 aufweist, der im Zusammenwirken mit einem der Ankerscheibe 32 zugeordneten Bund 41 eine axiale Wegbegrenzung für die Verschiebung der Ankerplatte 25 in Richtung auf den dem Ventilstück 10 zugeordneten Ventilsitz bildet. In der vergrößerten Darstellung gemäß Figur 2 ist auch zu erkennen, daß die gehäusefeste Ankerscheibe 32 einen Anschlag für den Ankerbolzen 24 in Richtung auf den Betätigungsmagneten 22 bildet, wobei der Ankerbolzen 24 mit einem entsprechenden Anschlagbund 42 versehen ist.

Als Masseverhältnis zwischen dem Massekörper 35 und der Ankerplatte 25 erweist sich ein Verhältnis von etwa 1 : 1 als zweckmäßig. Die Massekörperfeder 39 ist erfindungsgemäß so ausgelegt, daß beim Anheben des Ankerbolzens 24 über die Ankerplatte 25 durch Bestromung des Betätigungsmagneten 22 der Massekörper 35 gegenüber der Ankerplatte 25 zurückbleibt, im wesentlichen also seine Ausgangslage beibehält, unter anderem auch beeinflußt durch den Widerstand, den die im Ankerraum 20 befindliche Flüssigkeit einer Verschiebung des Massekörpers 35 entgegensetzt. Hat der Magnetanker 23 aufgrund der Bestromung des Betätigungsmagneten 22 seine obere Endlage, also die der Öffnungsstellung des Ventiles entsprechende Stellung mit Anschlag des Bundes 42 an der Ankerscheibe 32 erreicht und wird dann abgeschaltet, dann fällt der Anker 23 ab und geht in die Schließstellung des Ventiles zurück. Beim Aufschlagen der Ventilkugel 21 hebt die Ankerplatte 25 vom Anschlag 27 ab und trifft auf den Massekörper 35. Dadurch behält die Ankerplatte 25, etwa gleiche Massen der Ankerplatten 25 und des Massekörpers 35 unterstellt, praktisch ihre Ausgangslage gegenüber dem Anschlag 27, zumal die Ankerplatte 25 über die Ankerfeder 26 wesentlich härter abgestützt ist als der Massekörper 35 über die Massekörperfeder 39. Behält die Ankerplatte 25 aufgrund ihres Zusammenspieles mit dem Massekörper 35 ihre Lage am Anschlag 27 im wesentlichen bei und werden die auftretendem Beschleunigungskräfte zunächst vom Massekörper 35 als im wesentlichen freischwingendem Element übernommen, so werden im Hinblick auf sehr kurze aufeinander folgende Bestromungen des Magneten 22, z.B. bei aufeinanderfolgenden Voreinspritzungen oder bei Vor- und Haupteinspritzung unerwünschte wechselseitige Beeinflussungen zumindest weitgehend vermieden. Durch die Erfindung wird somit einerseits durch die axiale Verschiebbarkeit der Ankerplatte 25 auf dem Ankerbolzen 24 die Massekraft beim Schließen des Ventiles in erwünschter Weise reduziert, durch das Abfangen dieser Verschiebung über den Massekörper 35 aber gleichzeitig sichergestellt, daß die Ankerplatte 25 ihre Endlage am Anschlag 27 im wesentlichen beibehält und die Massekräfte von dem Massekörper 35 als einem Teil aufgenommen werden, das als eine Art "Freischwinger" diese erst dann auf den Magnetanker 23 abgibt, wenn dies für den Funktionsablauf der Einspritzung, als insbesondere in der Übergangszeit zum nächsten Einspritzzyklus, nicht störend ist. Günstig wirkt sich dabei im Rahmen der Erfindung die zusätzliche Dämpfung aus, die durch Aufbau des Massekörpers, Ausbildung des Massekörpers und/oder hydraulische Effekte erreicht werden kann, so insb. auch ein Aufbau des Massekörpers 35 ganz oder teilweise aus Material mit hoher innerer Materialdämpfung.

Eine weitere erfindungsgemäße Ausgestaltungsform zeigt Figur 5, bei der anstelle eines Massekörpers 35 gemäß Figur 2 zwei Massekörper 45, 46 vorgesehen sind, von denen der der Ankerplatte 25 benachbart liegende Massekörper 45 in seiner konstruktiven Ausbildung im wesentlichen dem Massekörper 35 gemäß Figur 2 entspricht, jedoch gegebenenfalls mit gegenüber diesem reduzierter Masse ausgeführt ist. Dem Massekörper 45 ist der Massekörper 46 mit axialem Abstand zugeordnet, wobei zwischen den Massenkörpern 45 und 46 bevorzugt ein Federelement 47 als Distanzhalter angeordnet ist. Das Federelement 47 kann beispielsweise durch eine flachgewölbte, dünne Federstahlscheibe gebildet sein. Durch die als Abstandshalter wirkende Federstahlscheibe, als Federelement 47 wird verhindert, daß die beiden Massekörper 45 und 46 aneinander kleben oder bedingt durch die hydraulischen Strömungsverhältnis und/oder auftretende Druckdifferenzen soweit aneinander haften, daß sie sich quasi als einstückiger Körper verhalten. Die Feder 47 kann darüber hinaus auch sicherstellen, daß ausgehend von der Ankerplatte 25 deren Stoßenergie zunächst auf den Massekörper 45 und von diesem auf den Massekörper 46 übertragen wird, so daß der Massekörper 45 bei sehr kurzzeitig aufeinanderfolgenden Stößen schon wieder als Stoßpartner für die Ankerplatte 25 zur Verfügung steht.

Bezüglich der Auslegung und Gestaltung der den Massekörper 46 abstützenden Massekörperfeder 48 wird auf das zur Ausbildung und Auslegung der Massekörperfeder 39 gemäß Figur 2 Gesagte verwiesen.

Figur 6 zeigt eine weitere Ausgestaltung, bei der der Massekörper quasi als geschichtetes Federpaket ausgebildet und insgesamt mit 50 bezeichnet ist. Das Federpaket kann aus planen oder gekrümmten Scheiben 51 aufgebaut sein, wobei im Ausführungsbeispiel die Scheiben 51 analog zur Ausbildung von Blattfedern aufeinanderliegen und sich relativ großflächig berühren, derart, daß die Schwingungen durch Reibung zwischen den aufeinanderfolgenden Scheiben 51 gedämpft werden.

Prellt bei einer derartigen Ausgestaltung die Ankerplatte 25, so beaufschlagt sie das Federpaket 50 als Massekörper, und die mit der Beaufschlagung verbundene Verformung des Federpaketes führt gleichzeitig dazu, daß aufeinanderfolgende Scheiben 51 sich gegeneinander verschieben, dabei gegeneinander reiben und entsprechend durch Reibung dämpfen.

Das Scheibenpaket besteht im dargestellten Ausführungsbeispiel aus gebogenen Blechstreifen, die sich mit ihren axialen Enden nahe einander gegenüberliegenden Umfangsbereichen der Spannmutter 34 abstützen, während ein mittiger, zur Quermittelebene benachbarter Bereich als Abstützbereich für bzw. Beaufschlagungsbereich durch die Ankerplatte 25 dient.

Beim Ausführungsbeispiel gemäß Figur 7 ist ein Massekörper 55 vorgesehen, der aus zwei Teilkörpern 56 und 57 bestehe, von denen der Teilkörper 56 mehrschichtig aufgebaut ist und der Teilkörper 57 einstückig aufgebaut ist.

Der mehrschichtige Teilkörper 56 besteht aus dünnen, gewölbteh Federscheiben, die mit 58 und 59 bezeichnet sind und von denen die Federscheiben 58 stärker gewölbt sind als die Federscheiben 59. Die Federscheiben 58 und 59 werden abwechselnd übereinander gelegt, so daß sich für jeweils ein Scheibenpaar 58, 59 eine Abstützung am radial äußeren Umfang ergibt, und die Abstützung dieses Scheibenpaares 58, 59 gegenüber dem nächstfolgenden Scheibenpaar 58, 59 im radial inneren Bereich erfolgt, mit der Folge, daß sich zwischen jeweils aufeinanderfolgenden Scheiben 58 und 59 abwechselnd nach innen und nach außen geöffnete Spalte ergeben. Diese Spalte sind aufgrund der Anordnung des Körpers 55 im mit Flüssigkeit, bzw. bezogen auf das - geschilderte Ausführungsbeispiel mit Kraftstoff gefüllten Ankerraum 20 ebenfalls kraftstoffgefüllt, so daß bei axialer Belastung des Teilkörpers 56 in Verbindung mit Änderungen der Spaltgröße entsprechende Dämpfungseffekte eintreten.

Eine derartige Ausgestaltung kann im Rahmen der Erfindung analog zum Massekörper 50 gemäß Figur 6 als alleiniger, geschichteter Massekörper Verwendung finden.

In der erfindungsgemäßen Kombination mit einem zusätzlichen, einstückigen Massekörper als Teilkörper 57 ergeben sich besonders gute Voraussetzungen, ein von Schwingungen, insbesondere auch von Prellschwingungen unbeeinflußtes Einspritzverhalten einer erfindungsgemäß ausgestalteten Hochdruck-Einspritzdüse zu realisieren, bei der die vorgegebenen Einspritzwerte nicht schwingungsbedingt verfälscht werden.

Der Gedanke der hydraulischen Dämpfung, wie er insbesondere auch beim Ausführungsbeispiel gemäß Figur 7 angesprochen ist, kann in weiterer Ausgestaltung eines Ausführungsbeispieles analog dem in Figur 2 gezeigten gemäß Figur 8 dadurch realisiert werden, daß der Massekörper 35 als Ringkolben eingesetzt wird, dem in Ankerraum 20 ein entsprechend ringförmig abgegrenztes Flüssigkeitsvolumen derart zugeordnet ist, daß bei axialer Verschiebung des Ringkolbens das verdrängte Volumen nur durch entsprechend enge Spalte abfließen kann, mit der Folge entsprechender Reibungsverluste und dadurch erreichter Dämpfung. Dieses stoßdämpferartige Dämpfungsprinzip ist im Rahmen der erfindungsgemäßen Lösung mit geringem Aufwand dadurch zu realisieren, daß dem inneren Durchmesser des ringförmigen Massekörpers 35, der an seinem äußeren Umfang nahezu bis an die Umfangswand 38 des Ankerraumes 20 heranreicht, ein den Ringraum nach innen abgrenzendes Führungsrohr 60 zugeordnet wird, das lediglich einen schmalen Spalt zum Innenumfang des Massekörpers 35 freilässt, so daß axiale Bewegungen des Massekörpers 35 zu entsprechenden Flüssigkeitsverdrängungen führen, wobei die verdrängte Flüssigkeit durch die verbleibenden Spalte unter entsprechenden Reibungsverlusten abfließen muß, was zu entsprechenden Dämpfungseffekten führt. Das Führungsrohr 60 ist zu seiner Fixierung an seinem unteren Ende mit einem radial nach außen ragenden Kragen 61 versehen, auf dem sich die Massekörperfeder 39 abstützt, so daß ohne Zusatzaufwand eine entsprechende Fixierung gegeben ist.

Insbesondere in Verbindung mit radialen Durchbrechungen des rohrartigen Elementes 60 lassen sich diesem auch entsprechende federnde Eigenschaften aufprägen, wobei der Abstützbereich gegen die Ankerplatte beispielsweise auch durch über den Umfang verteilt vorgesehene, säulenartige Stützbereiche gebildet sein kann.

Die Erfindung ermöglicht insbesondere auch in der Kombination der verschiedenen angesprochenen Dämpfungsmöglichkeiten eine Anpassung an die jeweiligen Bedürfnisse, wobei die angesprochenen, in den Ausführungsbeispielen dargestellten konstruktiven Ausgestaltungen zwar als besonders vorteilhafte Ausgestaltungen zu sehen sind, insgesamt aber auch die Bedeutung von Beispielen haben, die für entsprechende prinzipielle Wirkungsweisen stehen.

Die Erfindung gibt eine Vorgehensweise an die Hand, mit der sich durch die Taktung des Einspritzvorganges ergebende Schwingungen zunächst dadurch bezüglich ihrer nachteiligen Auswirkungen eliminieren lassen, daß sie durch "Zwischenspeicherung" aus für die Funktion kritischen Zeitbereichen in solche Zeitbereiche verlagert werden können, in der ihre Auswirkungen auf das System vernachlässigbar sind. Diesem Verfahren kann zusätzlich eine Dämpfung überlagert sein, wobei die Dämpfung gegebenenfalls erfindungsgemäß auch unabhängig zum Einsatz kommen kann.

## Patentansprüche

1. Betätigungsvorrichtung für eine Hochdruck-Einspritzdüse für flüssige Einspritzmedien, bei der das Einspritzmedium mit Hochdruck an der Düse (1) ansteht und über die Düse (1) in Bezug auf Einspritzzeitpunkt, Einspritzdauer und/oder Einspritzmenge zugemessen wird, insbesondere Betätigungsvorrichtung für eine Hochdruck-Kraftstoff-Einspritzdüse für Brennkraftmaschinen mit Selbstzündung und Common-Rail-Kraftstoffversorgung, mit einem eine Magnetspule (28) umfassenden Betätigungsmagneten (22), dessen Anker (23) zumindest eine anschlagbegrenzte Endstellung aufweist, eine Dämpfung zugeordnet ist sowie einen Ankerbolzen (24) und eine gegenüber diesem längsverschiebbare, mit der Magnetspule(28) zusammenwirkende, von dieser beaufschlagte Ankerplatte (25) umfasst, von denen der Ankerbolzen (24) das Sperrglied (21) eines Absperrventiles trägt und in Richtung auf dessen Schließlage federbelastet ist und die Ankerplatte (25)in Richtung auf den Betätigungsmagneten (22) gegen eine gegenüber dem Ankerbolzen (24) anschlagbegrenzte Endlage federnd abgestützt ist,
**dadurch gekennzeichnet,**
**dass** zur Dämpfung ein durch zumindest einen Massekörper (35) gebildeter Dämpfer vorgesehen ist, der, bezogen auf die Bewegungsrichtung des Ankerbolzens (24), gegenüber der Ankerplatte (25) beweglich auf deren vom Betätigungsmagneten (22) abgewandter Seite angeordnet ist und über eine zugehörige Massekörperfeder (39) in Richtung auf eine Anlageposition an der Ankerplatte (25) federnd abgestützt ist.

2. Betätigungsvorrichtung nach Anspruch 1,
**dadurch gekennzeichnet,**
**dass** die Vorspannkraft der Massekörperfeder (39) in der Größenordnung der Trägheitskraft des Massekörpers (35) bezogen auf die Vibrationsbeschleunigungen der Ankerplatte (25) liegt.

3. Betätigungsvorrichtung nach Anspruch 1 oder 2,
**dadurch gekennzeichnet,**
**dass** der Massekörper (35) in Form einer Ringplatte (36) ausgebildet ist.

4. Betätigungsvorrichtung nach Anspruch 3,
**dadurch gekennzeichnet,**
**dass** die Ringplatte (36) einen Hals (40) der Ankerplatte (25) umschließend angeordnet ist.

5. Betätigungsvorrichtung nach Anspruch 3 oder 4,
**dadurch gekennzeichnet,**
**dass** der Außenumfang der Ringplatte (36) nahezu dem Innenumfang (38) eines die Ankerplatte (25) umschließenden Ankerraumes (20) entspricht.

6. Betätigungsvorrichtung nach einem der Ansprüche 3 bis 5,
**dadurch gekennzeichnet,**
**dass** die Ringplatte (36) mit gegen die Ankerplatte (25) axial vorspringenden Höckern (37) ausgebildet ist.

7. Betätigungsvorrichtung nach Anspruch 6,
**dadurch gekennzeichnet,**
**dass** die Höcker (37) dem radial inneren Bereich der Ringplatte (36) zugeordnet sind.

8. Betätigungsvorrichtung nach Anspruch 6 oder 7,
**dadurch gekennzeichnet,**
**dass** die Höcker (37) mit Abstand zueinander angeordnet sind.

9. Betätigungsvorrichtung nach einem der Ansprüche 6 bis 8,
**dadurch gekennzeichnet,**
**dass** die Höcker (37) auf gleichem Radius liegen.

10. Betätigungsvorrichtung nach einem der vorhergehenden Ansprüche,
**dadurch gekennzeichnet,**
**dass** die Massekörperfeder (39) als spiralförmig gewickelte Schraubenfeder ausgebildet ist.

11. Betätigungsvorrichtung nach Anspruch 10,
**dadurch gekennzeichnet,**
**dass** die Windungen der Schraubenfeder (39) bei zusammengedrückter Feder spiralförmig in einer Ebene liegen.

12. Betätigungsvorrichtung nach einem der Ansprüche 1 bis 9,
**dadurch gekennzeichnet,**
**dass** die Massekörperfeder als Membranfeder ausgebildet ist.

13. Betätigungsvorrichtung nach einem der vorhergehenden Ansprüche,
**dadurch gekennzeichnet,**
**dass** der Massekörper aus zwei Teilkörpern (45, 46; 56, 57) aufgebaut ist.

14. Betätigungsvorrichtung nach Anspruch 13,
**dadurch gekennzeichnet,**
**dass** die beiden Teilkörper (45, 46; 56, 57) des Massekörpers hintereinander liegend angeordnet sind und dass von den Teilkörpern der der Ankerplatte (25) benachbarte, erste Teilkörper (45; 56) an der Ankerplatte (25) anliegend vorgesehen ist.

15. Betätigungsvorrichtung nach Anspruch 14,
**dadurch gekennzeichnet,**
**dass** der zweite Teilkörper (46; 57) federnd gegenüber dem ersten Teilkörper (45; 56) abgestützt ist.

16. Betätigungsvorrichtung nach Anspruch 14 oder 15,
**dadurch gekennzeichnet,**
**dass** die Teilkörper (45, 46) gegeneinander über eine Membranfeder (47) abgestützt sind.

17. Betätigungsvorrichtung nach Anspruch 15,
**dadurch gekennzeichnet,**
**dass** der zweite Teilkörper (46) des Massekörpers in Richtung auf die Ankerplatte (25) über eine spiralförmig gewickelte Schraubenfeder (48) abgestützt ist.

18. Betätigungsvorrichtung nach einem der vorhergehenden Ansprüche,
**dadurch gekennzeichnet,**
**dass** der Massekörper in einem hydraulischen Medium liegt.

19. Betätigungsvorrichtung nach Anspruch 18,
**dadurch gekennzeichnet,**
**dass** der als Ringkörper ausgebildete Massekörper (35) in einem hydraulisch weitgehend geschlossenen, flüssigkeitsgefüllten Ringraum angeordnet ist.

20. Betätigungsvorrichtung nach Anspruch 19,
**dadurch gekennzeichnet,**
**dass** dem Innendurchmesser des ringförmigen Massekörpers (35) ein den Ringraum abgrenzendes, axial feststehendes Rohr (60) zugeordnet ist.

21. Betätigungsvorrichtung nach Anspruch 20,
**dadurch gekennzeichnet,**
**dass** das den Ringraum radial nach innen begrenzende Rohr (60) über einen radial nach außen ragenden Kragen (61) axial fixiert ist.

22. Betätigungsvorrichtung nach einem der vorhergehenden Ansprüche,
**dadurch gekennzeichnet,**
**dass** der Massekörper als Schichtkörper (50; 56) ausgebildet ist.

23. Betätigungsvorrichtung nach Anspruch 21,
**dadurch gekennzeichnet,**
**dass** der Schichtkörper (50; 56) in sich federnd aufgebaut ist.

24. Betätigungsvorrichtung nach Anspruch 1 oder 2,
**dadurch gekennzeichnet,**
**dass** die Vorspannkraft der Massekörperfeder (39), die Federkonstante der Massekörperfeder (39) und die Dämpfung in Kombination dahingehend bestimmt sind, dass der Massekörper (35) nach erfolgtem Stoss vor der nächstfolgenden Magnetbetätigung seine Ausgangslage einnimmt.

## Claims

1. Activating device for a high pressure injection nozzle for fluid injection media wherein the injection medium is at high pressure at the nozzle (1) and is allocated in relation to the moment of injection, duration of injection and / or injection quantity, in particular an activating device for a high pressure fuel injection nozzle for combustion engines with self-ignition and common rail fuel supply, with an activating magnet (22) comprising a magnetic coil (28) wherein the anchor (23) of the activating magnet (22) has at least one end position limited by a stop, a damping is assigned as well as an anchor bolt (24) and opposite this it comprises a longitudinally displaceable anchor plate (25) working in association with the magnetic coil (28) and impacted by the same, wherein the anchor bolt (24) carries the locking member (21) of a stop valve and is spring loaded in the direction of its closing position and the anchor plate (25) is supported in a resilient way in the direction of the activating magnet (22) against an end position limited by a stop facing the anchor bolt (24),
**characterised in that**
for the purpose of damping a damper formed by at least one mass body (35) is provided which, in relation to the direction of movement of the anchor bolt (24), is arranged facing the anchor plate (25) in a movable way on its side turned away from the activating magnet (22) and is supported in a resilient way by means of an associated mass body spring (39) in the direction of a contact position against the anchor plate (25).

2. Activating device according to claim 1
**characterised in that** the preload force of the mass body spring (39) lies in the range of the inertial force of the mass body (35) in relation to the vibration accelerations of the anchor plate (25).

3. Activating device according to claim 1 or 2
**characterised in that**
the mass body (35) is in the form of an annular plate (36).

4. Activating device according to claim 3
**characterised in that**
the annular plate (36) is arranged surrounding a neck (40) of the anchor plate (25).

5. Activating device according to claim 3 or 4
**characterised in that**
the outer perimeter of the annular plate (36) corresponds virtually to the inner perimeter (38) of an anchor space (20) surrounding the anchor plate (25).

6. Activating device according to one of the claims 3 to 5
**characterised in that**
the annular plate (36) is formed with humps (37) axially projecting against the anchor plate (25).

7. Activating device according to claim 6
**characterised in that**
the humps (37) are assigned to the radially inner area of the annular plate (36).

8. Activating device according to claim 6 or 7
**characterised in that**
the humps (37) are arranged at a distance from each other.

9. Activating device according to one of the claims 6 to 8
**characterised in that**
the humps (37) lie on the same radius.

10. Activating device according to one of the preceding claims
**characterised in that**
the mass body spring (39) is formed as a spiral form coiled helical spring.

11. Activating device according to claim 10
**characterised in that**
the coils of the helical spring (39) lie in a plane when the spring is compressed.

12. Activating device according to one of the claims 1 to 9
**characterised in that**
the mass body spring is formed as a diaphragm spring.

13. Activating device according to one of the preceding claims
**characterised in that**
the mass body is constructed from two part bodies (45, 46; 56, 57).

14. Activating device according to claim 13
**characterised in that**
the two part bodies (45, 46; 56, 57) of the mass body are arranged lying behind each other and that of the two bodies the first part body (45; 46) adjacent to the anchor plate (25) is provided lying against the anchor plate (25).

15. Activating device according to claim 14
**characterised in that**
the second part body (46; 57) is supported in a resilient way facing the first part body (45; 56).

16. Activating device according to claim 14 or 15
**characterised in that**
the part bodies (45, 46) are supported against each other by means of a diaphragm spring (47).

17. Activating device according to claim 15
**characterised in that**
the second part body (46) of the mass body is supported in the direction of the anchor plate (25) by means of a spiral form coiled helical spring (48).

18. Activating device according to one of the preceding claims
**characterised in that**
the mass body lies in a hydraulic medium.

19. Activating device according to claim 18
**characterised in that**
the mass body (35) formed as an annular body is arranged in a hydraulically extensively closed annular space filled with liquid.

20. Activating device according to claim 19
**characterised in that**
an axially fixed pipe (60) limiting the annular space is assigned to the inner diameter of the annular mass body (35).

21. Activating device according to claim 20
**characterised in that**
the pipe (60) limiting the annular space radially inwards is axially fixed by means of a radially outwardly projecting collar (61).

22. Activating device according to one of the preceding claims
**characterised in that**
the mass body is formed as a layered body (50; 56).

23. Activating device according to claim 21
**characterised in that**
the layered body (50; 56) is constructed in a resilient way in itself.

24. Activating device according to claim 1 or 2
**characterised in that**
the preload force of the mass body spring (39), the spring constant of the mass body spring (39) and the damping are determined in combination to the effect that the mass body (35) assumes its original position following completed impact before the next magnet activation.

## Revendications

1. Dispositif d'actionnement pour une buse d'injection à haute pression pour des fluides d'injection liquides, dans lequel le fluide d'injection arrive sous haute pression à la buse (1) et est dosé à l'égard de l'instant d'injection, de la durée d'injection et/ou de la quantité d'injection au moyen de la buse (1), en particulier dispositif d'actionnement pour une buse d'injection de carburant à haute pression pour des moteurs à combustion interne à auto-allumage et avec alimentation en carburant du type "Common-Rail", comportant un aimant d'actionnement (22) avec une bobine magnétique (28), dont l'armature (23) présente au moins une position finale limitée par une butée et un amortissement associé à celle-ci et comprend un boulon d'armature (24) et une plaque d'armature (25) longitudinalement mobile par rapport à celui-ci, coopérant avec la bobine magnétique (28) et sollicitée par celle-ci, parmi lesquels le boulon d'armature (24) porte l'organe d'obturation (21) d'une valve d'obturation et est chargé par un ressort en direction de sa position de fermeture, et la plaque d'armature (25) est appuyée élastiquement contre une position finale limitée par une butée par rapport au boulon d'armature (24) en direction de l'aimant d'actionnement (22),
**caractérisé en ce que**
pour l'amortissement est prévu un amortisseur formé par au moins un corps de masse (35) qui, par rapport à la direction de déplacement du boulon d'armature (24), est agencé mobile par rapport à la plaque d'armature (25) sur son côté détourné de l'aimant d'actionnement (22), et qui est appuyé élastiquement sur la plaque d'armature (25) en direction d'une position d'appui au moyen d'un ressort de corps de masse associé (39).

2. Dispositif d'actionnement selon la revendication 1, **caractérisé en ce que** la force de précontrainte du ressort de corps de masse (39) est de l'ordre de grandeur de la force d'inertie du corps de masse (35) par rapport aux accélérations de vibrations de la plaque d'armature (25).

3. Dispositif d'actionnement selon l'une ou l'autre des revendications 1 et 2, **caractérisé en ce que** le corps de masse (35) est réalisé sous la forme d'une plaque annulaire (36).

4. Dispositif d'actionnement selon la revendication 3, **caractérisé en ce que** la plaque annulaire (36) est agencée de manière à entourer un col (40) de la plaque d'armature (25).

5. Dispositif d'actionnement selon l'une ou l'autre des revendications 3 et 4, **caractérisé en ce que** la périphérie extérieure de la plaque annulaire (36) correspond pratiquement à la périphérie intérieure (38) d'une chambre d'armature (20) entourant la plaque d'armature (25).

6. Dispositif d'actionnement selon l'une des revendications 3 à 5, **caractérisé en ce que** la plaque annulaire (36) est réalisée avec des bosses (37) qui font saillie axialement contre la plaque d'armature (25).

7. Dispositif d'actionnement selon la revendication 6, **caractérisé en ce que** les bosses (37) sont associées à la zone radialement intérieure de la plaque annulaire (36).

8. Dispositif d'actionnement selon l'une ou l'autre des revendications 6 et 7, **caractérisé en ce que** les bosses (37) sont agencées à distance les unes des autres.

9. Dispositif d'actionnement selon l'une des revendications 6 à 8, **caractérisé en ce que** les bosses (37) se trouvent sur le même rayon.

10. Dispositif d'actionnement selon l'une des revendications précédentes, **caractérisé en ce que** le ressort de corps de masse (39) est réalisé sous la forme d'un ressort hélicoïdal enroulé en forme de spirale.

11. Dispositif d'actionnement selon la revendication 10, **caractérisé en ce que** les spires du ressort hélicoïdal (39) se trouvent en forme de spirale dans un seul plan lorsque le ressort est comprimé.

12. Dispositif d'actionnement selon l'une des revendications 1 à 9, **caractérisé en ce que** le ressort de corps de masse est réalisé sous forme de ressort à membrane.

13. Dispositif d'actionnement selon l'une des revendications précédentes, **caractérisé en ce que** le corps de masse est constitué par deux corps partiels (45, 46 ; 56, 57).

14. Dispositif d'actionnement selon la revendication 13, **caractérisé en ce que** les deux corps partiels (45, 46 ; 56, 57) du corps de masse sont agencés l'un derrière l'autre, et **en ce que**, parmi les corps partiels, le premier corps partiel (45 ; 56) voisin de la plaque d'armature (25) est prévu en appui contre la plaque d'armature (25).

15. Dispositif d'actionnement selon la revendication 14, **caractérisé en ce que** le deuxième corps partiel (46 ; 57) est appuyé élastiquement en vis-à-vis du premier corps partiel (45 ; 56).

16. Dispositif d'actionnement selon l'une ou l'autre des revendications 14 et 15, **caractérisé en ce que** les corps partiels (45, 46) sont appuyés l'un contre l'autre via un ressort à membrane (47).

17. Dispositif d'actionnement selon la revendication 15, **caractérisé en ce que** le deuxième corps partiel (46) du corps de masse est appuyé en direction de la plaque d'armature (25) via un ressort hélicoïdal (48) enroulé en forme de spirale.

18. Dispositif d'actionnement selon l'une des revendications précédentes, **caractérisé en ce que** le corps de masse se situe dans un fluide hydraulique.

19. Dispositif d'actionnement selon la revendication 18, **caractérisé en ce que** le corps de masse (35) réalisé sous forme de corps annulaire est agencé dans un espace annulaire largement refermé sur le plan hydraulique et rempli de liquide.

20. Dispositif d'actionnement selon la revendication 19, **caractérisé en ce qu'**un tube (60) axialement stationnaire et délimitant l'espace annulaire est associé au diamètre intérieur du corps de masse annulaire (35).

21. Dispositif d'actionnement selon la revendication 20, **caractérisé en ce que** le tube (60) délimitant radialement vers l'intérieur l'espace annulaire est fixé axialement via un collier (61) faisant saillie radialement vers l'extérieur.

22. Dispositif d'actionnement selon l'une des revendications précédentes, **caractérisé en ce que** le corps de masse est réalisé sous forme de corps en couches (50 ; 56).

23. Dispositif d'actionnement selon la revendication 21, **caractérisé en ce que** le corps en couches (50 ; 56) est réalisé élastique en lui-même.

24. Dispositif d'actionnement selon l'une ou l'autre des revendications 1 et 2, **caractérisé en ce que** la force de précontrainte du ressort de corps de masse (39), la constante élastique du ressort de corps de masse (39) et l'amortissement sont déterminés en combinaison de telle sorte que le corps de masse (35) occupe, après un coup, sa position de départ avant le prochain actionnement de l'aimant.
